# FASCICULE DE BREVET EUROPEEN

(11) **EP 1 230 518 B1**
(45) Date de publication et mention de la délivrance du brevet: **19.01.2005**
(21) Numéro de dépôt: 00977648.5
(22) Date de dépôt: 09.11.2000
(51) Int. Cl.: F23Q 2/16, F23Q 2/28

(54) **BRIQUET COMPORTANT UN MECANISME DE SECURITE**
FEUERZEUG MIT EINER SICHERHEITSVORICHTUNG
LIGHTER COMPRISING SAFETY MECHANISM

(30) Priorité: 10.11.1999 FR 9914153
(43) Date de publication de la demande: 14.08.2002
(73) Titulaire: Polyconcept Holding, Société par Actions Simplifiée, 94370 Sucy-en-Brie (FR)
(72) Inventeur: CHUNG, Aman Kai Man Wah Lai Ind. Centre, Shatin, Hong Kong (CN)
(74) Mandataire: Santarelli
(86) Numéro de dépôt international: PCT/FR2000/003128
(87) Numéro de publication internationale: WO 2001/035026

(56) Documents cités:
- WO-A-99/11973
- US-A- 5 636 979

## Description

L'invention concerne un briquet comportant, d'une part, un dispositif de génération d'une flamme dont une partie appelée actionneur est mobile suivant un axe longitudinal entre une position dite de repos, dans laquelle ledit dispositif ne peut générer une flamme et une position dite active dans laquelle ledit dispositif peut générer une flamme et, d'autre part, un mécanisme de sécurité mobile entre une position dite verrouillée, dans laquelle ledit mécanisme de sécurité bloque l'actionneur dans sa position de repos, et une position dite déverrouillée permettant audit actionneur de se déplacer vers sa position active.

Dans ce type de briquet un mécanisme de sécurité est présent pour éviter que des personnes n'ayant pas à se servir du briquet, comme par exemple des enfants, provoquent l'allumage d'une flamme et risquent ainsi de se blesser ou d'occasionner des blessures à d'autres personnes.

On connaît d'après le document US 5 145 358 un briquet du type évoqué ci-dessus où le mécanisme de sécurité est constitué d'un organe de sécurité ayant une partie verticale dirigée vers le bas et coopérant avec une butée verticale solidaire du briquet lorsque le mécanisme de sécurité est dans sa position verrouillée.

Pour passer de la position verrouillée à la position déverrouillée lorsque le briquet est placé dans une position verticale, l'utilisateur doit faire effectuer une translation horizontale à l'organe de sécurité, éloignant ainsi celui-ci de la butée, et, en fin de translation, doit appuyer sur l'actionneur selon une direction verticale afin d'enclencher le phénomène de génération d'une flamme.

On connaît également d'après le document US 5 833 448 un briquet comportant un dispositif de génération d'une flamme ainsi qu'un mécanisme de sécurité.

Le dispositif de génération d'une flamme comporte une partie appelée actionneur qui est mobile entre une position de repos dans laquelle le dispositif ne peut pas générer de flamme et une position dite active dans laquelle le dispositif peut générer une flamme.

Le mécanisme de sécurité de ce briquet fait partie intégrante de l'actionneur et possède une partie saillante qui coopère avec une butée du briquet, de manière à bloquer l'actionneur lorsque celui-ci est soumis à un effort classique que tout utilisateur est amené à exercer pour faire fonctionner le briquet.

Cet effort est aligné suivant un axe correspondant à celui de l'actionneur.

L'enseignement de ce brevet préconise, pour débloquer l'actionneur, de faire basculer celui-ci vers l'arrière et donc, simultanément, le mécanisme de sécurité attaché à celui-ci, afin d'éloigner la partie saillante du mécanisme de sécurité de la butée du briquet.

Il faut ensuite exercer de manière connue sur l'actionneur un effort de poussée axiale pour faire fonctionner le briquet.

On connaît également d'après lé brevet US 5 636 979 un briquet comportant un mécanisme de sécurité qui, dans sa position verrouillée, bloque l'actionneur grâce à la partie active d'un organe de sécurité qui est disposée contre une butée et qui, dans sa position déverrouillée, permet à l'actionneur de générer une flamme, la partie active de l'organe de sécurité étant alors disposée en regard d'un logement.

Au vu des documents cités ci-dessus, la demanderesse a cherché un nouveau briquet relevant d'un bon compromis entre sa facilité de mise en oeuvre par un utilisateur normal et sa difficulté de mise en oeuvre par un utilisateur non autorisé.

La présente invention propose ainsi un briquet conforme à la revendication 1.

La présente invention propose ainsi un mécanisme de sécurité d'un briquet de conception nouvelle qui procure une sécurité renforcée vis-à-vis d'un utilisateur non autorisé du briquet.

Le mécanisme de sécurité du briquet selon l'invention présente l'avantage d'être plus simple à mettre en oeuvre que celui du briquet décrit dans le document US 5 833 448 puisqu'il ne prévoit que le mouvement de pivotement du mécanisme de sécurité seul par rapport à l'actionneur, et non un mouvement de basculement de tout l'actionneur, comme c'est le cas dans ce document.

Lorsque le mécanisme de sécurité a été déplacé de sa position verrouillée à sa position déverrouillée sous l'effet du premier effort, la partie d'appui étant disposée au niveau de l'extrémité de l'actionneur, il ne reste alors plus à l'utilisateur qu'à exercer naturellement le second effort sur l'extrémité de l'actionneur pour déplacer celui-ci de sa position de repos vers sa position active.

Selon une mode de réalisation de l'invention, pour changer de position, la partie active de l'organe de sécurité effectue un mouvement de pivotement par rapport à l'actionneur en s'écartant de ce dernier.

Ainsi, le mouvement pour effectuer le déverrouillage du mécanisme de sécurité est particulièrement simple à mettre en oeuvre pour l'utilisateur autorisé du briquet qui sait s'en servir.

A la fin du mouvement de pivotement, lorsque le mécanisme de sécurité est en position déverrouillée, le premier effort est exercé sur la partie d'appui suivant une direction qui forme un angle inférieur à 90° avec une autre direction suivant laquelle le second effort est exercé sur l'extrémité de l'actionneur.

Ainsi, en fin du mouvement de déverrouillage du mécanisme de sécurité, l'effort exercé par l'utilisateur pour terminer ce mouvement n'est pas, comme décrit dans le document US 5 145 358, perpendiculaire à l'autre direction suivant laquelle le second effort est exercé sur l'extrémité de l'actionneur pour mettre en oeuvre de façon classique le briquet mais, au contraire, présente avec celle-ci un angle inférieur à 90°, facilitant donc l'enchaînement des deux mouvements et guidant naturellement l'utilisateur dans le second mouvement.

En outre, il convient de noter que le mouvement de pivotement de l'organe de sécurité proposé selon l'invention est plus délicat à mettre en oeuvre par un utilisateur non autorisé du briquet, tel qu'un enfant, qu'un simple mouvement de translation, comme celui prévu dans le briquet du document US 5 145 358.

En effet, un utilisateur non autorisé tel qu'un enfant pourra par inadvertance utiliser le briquet du document US 5 145 358 s'il appuie son doigt à différents endroits sur la partie rainurée de l'extrémité de l'actionneur qui est de surface non négligeable et si, par mégarde, l'effort qu'il exerce sur cette partie est oblique et non perpendiculaire à celle-ci.

En revanche, pour faire effectuer un mouvement de pivotement à l'organe de sécurité du briquet selon l'invention il faut, par définition, faire pivoter cet organe et donc localiser le pivot autour duquel s'effectue le mouvement.

Un tel mouvement est donc, en théorie, plus difficile à exécuter qu'un simple mouvement de translation et, selon toute probabilité, il est plus rare que l'on exerce par erreur un mouvement de pivotement qu'un mouvement de translation analogue à celui décrit dans ce document.

Selon une caractéristique, le mouvement de pivotement est effectué autour d'un axe.

Selon une caractéristique, l'organe de sécurité effectue un mouvement de pivotement par rapport à un axe perpendiculaire à l'axe longitudinal de déplacement de l'actionneur.

Selon une caractéristique, l'organe de sécurité est maintenu élastiquement dans sa position verrouillée.

Selon une autre caractéristique, l'organe de sécurité comporte la partie d'appui dont le mouvement de pivotement possède une amplitude correspondant à l'angle d'inclinaison formé entre la partie active et l'axe longitudinal de l'actionneur.

Selon une caractéristique, le logement est allongé suivant un axe parallèle à l'axe longitudinal de déplacement de l'actionneur de telle façon que, en position déverrouillée du mécanisme de sécurité, la partie active de l'organe de sécurité s'engage à l'intérieur dudit logement lorsque l'actionneur passe de sa position de repos à sa position active.

Selon une autre caractéristique, la partie active de l'organe de sécurité forme une aile.

Selon une caractéristique, l'actionneur comporte un capot sur lequel est exercé un effort en vue de déplacer ledit actionneur de sa position de repos vers sa position active, l'organe de sécurité étant agencé au niveau dudit capot.

Selon un premier et un deuxième mode de réalisation de l'invention, l'organe de sécurité forme au moins une pièce rapportée à l'actionneur.

Plus particulièrement, l'organe de sécurité forme au moins une pièce rapportée au capot de l'actionneur.

Avantageusement, l'ajout d'un organe de sécurité à l'actionneur ne nécessite pas de remettre en question toute la conception de ce dernier.

Selon une caractéristique propre au premier et au deuxième mode de réalisation, l'organe de sécurité est fixé à l'actionneur par l'intermédiaire de son axe de pivotement.

Ceci constitue un moyen particulièrement simple et efficace pour fixer l'organe de sécurité.

Selon une caractéristique liée au premier et au deuxième mode de réalisation de l'invention, l'organe de sécurité comporte la partie d'appui qui est aménagée autour de l'axe de pivotement.

Selon une caractéristique liée aux deux premiers modes de réalisation de l'invention, l'aile de l'organe de sécurité est rattachée à la partie d'appui.

Selon une caractéristique liée aux deux premiers modes de réalisation, l'organe de sécurité comporte une partie non active qui est maintenue en position par rapport à l'actionneur.

La partie non active ne participe pas au mouvement de pivotement de l'organe de sécurité mais sert, au contraire, de point d'appui audit organe lors du mouvement de pivotement et limite ainsi l'amplitude de ce mouvement. La partie non active est par exemple bloquée par l'actionneur.

Selon une caractéristique propre au premier mode de réalisation de l'invention, l'organe de sécurité comporte un ressort possédant, d'une part, une portion dite centrale aménagée à l'intérieur de la partie d'appui dudit organe et autour de l'axe de pivotement et, d'autre part, deux portions dites d'extrémités, l'une s'étendant le long de l'aile, et l'autre étant confondue avec la partie non active maintenue en position par rapport à l'actionneur.

Ceci permet d'obtenir une déformation élastique limitée de l'organe de sécurité lors du mouvement de pivotement.

Selon une caractéristique propre au deuxième mode de réalisation de l'invention, la partie non active maintenue en position par rapport à l'actionneur est une aile qui présente une épaisseur réduite par rapport à l'épaisseur de la partie d'appui de l'organe de sécurité.

Cette caractéristique permet également d'obtenir une déformation élastique limitée dudit organe de sécurité lors du mouvement de pivotement.

Selon une caractéristique liée aux deux premiers modes de réalisation, les parties active et non active de l'organe de sécurité forment entre elles un angle inférieur à 90° lorsque le mécanisme de sécurité est en position verrouillée.

Selon une autre caractéristique propre aux deux premiers modes de réalisation de l'invention, la partie d'appui de l'organe de sécurité est rainurée et/ou comporte un bossage afin de faciliter sa manipulation par un utilisateur du briquet.

Selon un troisième mode de réalisation de l'invention, l'organe de sécurité forme une seule et même pièce avec l'actionneur.

Plus particulièrement, l'organe de sécurité forme une seule et même pièce avec le capot, ce qui ne nécessite pas de revoir toute la conception de l'actionneur.

Selon une caractéristique liée à la précédente, l'organe de sécurité est solidaire du capot par l'intermédiaire d'un bras.

Selon une caractéristique liée à la précédente, ce bras présente une forme générale incurvée qui fait office de charnière pour le mouvement de pivotement de l'organe de sécurité.

Selon une caractéristique liée à ce troisième mode de réalisation, l'axe de pivotement est placé au niveau du bras.

Selon une autre caractéristique liée à ce troisième mode de réalisation, l'organe de sécurité comporte, d'une part, une tête d'actionnement formant au moins partiellement la partie d'appui sur laquelle est exercé l'effort permettant le mouvement de pivotement et, d'autre part, l'aile formant la partie active dudit organe.

Plus particulièrement, la tête d'actionnement et l'aile confèrent à l'organe de sécurité une forme générale de T possédant une jambe qui est formée de ladite aile.

Selon une autre caractéristique liée à ce troisième mode de réalisation de l'invention, un espace est aménagé entre la tête d'actionnement et l'actionneur.

Cet espace permet à ladite tête d'actionnement de se déplacer lors du mouvement de pivotement de l'organe de sécurité vers sa position déverrouillée, tout en limitant ce déplacement.

D'autres caractéristiques et avantages apparaîtront au cours de la description qui va suivre, donnée uniquement à titre d'exemple et faite en référence aux dessins annexés, sur lesquels :
- la figure 1 est une vue en perspective d'un briquet selon la présente invention ;
- la figure 2a est une vue en coupe longitudinale partielle d'un briquet selon un premier mode de réalisation de l'invention, dans une première position ;
- la figure 2b est une vue du briquet de la figure 2a dans une deuxième position ;
- la figure 2c est une vue du briquet de la figure 2a dans une troisième position ;
- la figure 2d est une vue du briquet dans une position identique à la première position ;
- la figure 3a est une vue d'un organe de sécurité utilisé dans le briquet de la figure 2a et intégrant un ressort ;
- la figure 3b est une vue du ressort utilisé dans l'organe de sécurité de la figure 3a ;
- la figure 3c est une vue schématique partielle en perspective de la partie supérieure du briquet des figures 1 et 2a ;
- la figure 4a est une vue d'un briquet selon un deuxième mode de réalisation de l'invention, placé dans une première position ;
- la figure 4b est une vue en perspective d'un organe de sécurité utilisé dans le briquet de la figure 4a ;
- la figure 4c est une vue du briquet de la figure 4a dans une deuxième position ;
- la figure 4d est une vue du briquet de la figure 4a dans une troisième position ;
- la figure 4e est une vue du briquet dans une positon identique à la première position ;
- la figure 5a est une vue schématique partielle d'un briquet selon un troisième mode de réalisation de l'invention, placé dans une première position ;
- la figure 5b est une vue partielle de dessus du briquet de la figure 5a ;
- la figure 5c est une vue du briquet de la figure 5a dans une deuxième position ;
- la figure 5d est une vue du briquet de la figure 5a dans une troisième position ;
- la figure 5e est une vue schématique d'une variante de réalisation du briquet représenté à la figure 5a.

Comme représenté sur la figure 1 et désigné par la référence générale notée 10, un briquet selon l'invention comporte un corps noté 12 de forme générale allongée, un dispositif de génération d'une flamme comportant un actionneur noté 14 et dont une partie seulement est représentée sur cette figure.

La partie de l'actionneur visible sur la figure 1 représente une extrémité notée 14a dudit actionneur qui est pourvue d'un capot noté 16 sur lequel l'utilisateur du briquet doit exercer un effort dirigé vers le bas, suivant l'axe longitudinal du briquet noté ZZ', afin de déplacer l'actionneur à l'intérieur du corps noté 12.

Le briquet comporte également une pièce notée 18 qui forme un écran contre le vent afin de protéger la flamme générée par le briquet.

Le briquet de la figure 1 est partiellement représenté suivant une coupe longitudinale schématique sur la figure 2a.

Comme indiqué ci-dessus, le briquet comporte un dispositif de génération d'une flamme qui est connu de l'homme du métier et qui comporte notamment le corps de l'actionneur 14 muni à l'extrémité 14a du capot 16.

Ce capot est considéré comme faisant partie de l'actionneur.

Le dispositif de génération d'une flamme comporte également un organe de libération d'un jet de gaz noté 20, tel que par exemple une buse reliée à un réservoir rempli de gaz et non représenté sur les figures.

Le dispositif de génération d'une flamme comporte également une pièce 22 reposant sur un pivot 24 et formant levier.

La pièce 22 comporte deux extrémités qui sont chacune en contact respectivement avec l'actionneur et l'organe de libération d'un jet de gaz.

Le briquet selon l'invention fonctionne selon le principe connu de l'effet piézoélectrique suivant lequel un élément piézoélectrique, tel que par exemple un cristal, est frappé par un élément formant marteau afin de produire une étincelle électrique.

L'extrémité de l'actionneur 14 qui est opposée à l'extrémité 14a et qui n'est pas représentée sur les figures forme un marteau qui vient frapper un élément piézoélectrique lorsque ledit actionneur est déplacé sous l'effet d'un effort exercé par le doigt d'un utilisateur appuyé sur le capot 16, depuis une position dite de repos, représentée à la figure 2b, dans laquelle le dispositif de génération d'une flamme ne peut générer de flamme, jusqu'à une position dite active, représentée à la figure 2c et dans laquelle ledit dispositif peut générer une flamme.

Le dispositif de génération d'une flamme comporte également un conducteur électrique 26 par lequel se propage une étincelle produite par le mécanisme piézoélectrique précité.

Le conducteur électrique 26 est connecté électriquement de façon connue au mécanisme piézoélectrique par une de ses extrémités.

Le conducteur électrique 26 débouche par son extrémité opposée dans une chambre 27 dite de combustion dans laquelle débouche également l'organe de libération du jet de gaz 20 précédemment mentionné.

Au cours du mouvement de translation de l'actionneur représenté par ses positions extrêmes sur les figures 2a et 2c, la pièce 22 formant levier pivote sur son point d'appui 24 lorsque l'actionneur exerce une pression sur une extrémité de celle-ci, ce qui permet de déplacer du bas vers le haut la buse de l'organe de libération du jet de gaz et donc de libérer du gaz.

Comme représenté sur la figure 2c, en position haute, la buse se trouve à la hauteur de l'extrémité du conducteur électrique 26 par laquelle débouche l'étincelle, permettant par là même la génération d'une flamme.

Tout ce qui vient d'être décrit concerne les trois modes de réalisation illustrés par les figures 2 à 5 et ne sera donc pas répété lors de la description de chacun des modes de réalisation.

Les figures 2a, 2b, 2c, 2d, 3a, 3b et 3c illustrent plus particulièrement un premier mode de réalisation d'un briquet selon l'invention.

Le briquet selon ce premier mode de réalisation de l'invention comporte un mécanisme de sécurité noté 30 sur la figure 2a qui est mobile entre deux positions représentées respectivement sur les figures 2a et 2b et sur lesquelles on reviendra ultérieurement.

Le mécanisme de sécurité 30 comporte un organe de sécurité 32 qui coopère avec une butée 34 solidaire du briquet.

La butée 34 se présente sous la forme d'une gorge pratiquée à l'extrémité supérieure d'une paroi 36 du briquet le long de laquelle est agencé l'actionneur 14.

Cette gorge possède une forme générale en V dont l'ouverture est tournée vers le haut et qui est légèrement inclinée par rapport à la direction longitudinale ZZ' de manière à ce que l'un des bords du V soit aligné suivant cette direction.

L'inclinaison du V permet ainsi de pouvoir dégager l'organe de sécurité de sa butée lorsque cela est nécessaire.

Il convient de noter que la butée 34 pourrait également se présenter sous la forme d'une partie plane horizontale.

Le briquet comporte également une paroi 38 visible de l'extérieur dudit briquet, qui est agencée en regard de la paroi 36 et à distance de celle-ci, ménageant ainsi entre lesdites parois parallèles entre elles un logement qui est allongé suivant un axe parallèle à l'axe longitudinal ZZ'.

L'organe de sécurité 32 qui est représenté plus en détail sur les figures 3a, 3b et 3c comporte une partie dite d'appui notée 40 de forme essentiellement cylindrique qui est aménagée autour d'un axe dit de pivotement noté 42.

Comme représenté sur les figures 2a à 2d, la partie d'appui 40 de l'organe de sécurité est agencée au niveau de l'extrémité 14a de l'actionneur 14 et, plus particulièrement, du capot 16 de ce dernier.

Comme représenté sur la figure 3c, le capot 16 comporte deux bras notés 16a et 16b ménageant entre eux un espace permettant de recevoir la partie d'appui 40 de l'organe de sécurité.

Les bras notés 16a et 16b comportent chacun un orifice les traversant de manière à recevoir l'axe 42 de l'organe de sécurité.

Cet axe 42 fait office d'axe de pivotement pour le mouvement de l'organe de sécurité entre les positions représentées sur les figures 2a et 2b.

L'axe 42 est agencé perpendiculairement à l'axe longitudinal ZZ'.

Ainsi, l'organe de sécurité 32 est fixé au capot de l'actionneur par l'intermédiaire de son axe 42.

Comme représenté sur les figures 2a et 3a, la partie d'appui 40 est rainurée de manière à faciliter le mouvement de préhension exercé par l'utilisateur du briquet sur cette partie.

Par ailleurs, en plus des rainures, la partie d'appui comporte un bossage 44 qui accroît la facilité de manipulation par l'utilisateur.

Toutefois, il convient de noter qu'il n'est pas obligatoire de prévoir simultanément la présence de rainures et d'un bossage ou de tout autre moyen facilitant la manipulation de l'organe de sécurité par l'utilisateur, un seul de ces moyens pouvant suffire.

Comme représenté sur les figures 2a et 3a, l'organe de sécurité comporte une partie dite active qui se présente, par exemple, sous la forme d'une aile 46 rattachée à la partie d'appui 40 et qui est de forme essentiellement plane.

Lorsque l'organe de sécurité se trouve dans la position représentée à la figure 2a et correspondant à la position dite verrouillée du mécanisme de sécurité selon l'invention, la partie active 46 de l'organe de sécurité est disposée contre la butée 34.

La partie active 46 de l'organe de sécurité est inclinée par rapport à l'axe longitudinal ZZ' en direction de l'actionneur 14.

Plus particulièrement, l'organe de sécurité comporte un ressort 48 représenté sur la figure 3b qui possède une portion centrale 48a représentée sous la forme d'un ressort hélicoïdal, et deux portions dites d'extrémités 48b et 48c constituant les extrémités dudit ressort, la portion d'extrémité 48c étant visible sur la figure 3a.

La portion centrale 48a de ce ressort est montée autour de l'axe de pivotement 42 à l'intérieur de la partie d'appui 40 de l'organe de sécurité et l'une des portions d'extrémités 48b du ressort est aménagée à l'intérieur de la partie active 46 de l'organe de sécurité dans un évidement 49 prévu à cet effet, comme représenté sur la figure 2a.

L'autre portion d'extrémité 48c du ressort forme une partie dite non active de l'organe de sécurité et est agencée à l'intérieur du capot 16 dans un logement 50 prévu à cet effet (figure 2a).

Comme représenté sur la figure 2a, les deux portions d'extrémités 48b et 48c du ressort 48 forment entre elles, suivant cette vue de côté, un angle inférieur à 90°.

Ainsi, le ressort exerce un effort de torsion qui s'oppose à toute action tendant à écarter ses portions d'extrémités 48b et 48c l'une de l'autre, c'est-à-dire à ouvrir l'angle entre celles-ci.

Lorsque le ressort est intégré dans l'organe de sécurité 32, tel que représenté sur les figures 2a et 3a, l'effort de torsion exercé par ce ressort contraint la partie active 46 à venir en butée contre la paroi 36, forçant ainsi les parties active 46 et non active 48c à former entre elles un angle inférieur à 90°.

Le mécanisme de sécurité ainsi constitué, du fait de l'effort exercé par le ressort sur la partie active 46 de l'organe de sécurité 32, est maintenu élastiquement dans sa position verrouillée représentée à la figure 2a.

L'organe de sécurité ainsi constitué forme une pièce qui est rapportée à l'actionneur.

Ainsi, la présence de l'organe de sécurité ne remet pas en question toute la conception de l'actionneur.

En outre, l'aménagement de l'organe de sécurité sur le capot de l'actionneur est particulièrement simple à réaliser.

Lorsque le mécanisme de sécurité est placé en position verrouillée, comme représenté à la figure 2a, la partie active 46 est maintenue élastiquement en contact avec la butée 34 dans une position inclinée par rapport à l'axe longitudinal ZZ' qui est confondu avec la verticale sur les figures.

Dans cette position, il est impossible à un utilisateur de déplacer l'actionneur 14 en exerçant un effort vertical ou incliné par rapport à la verticale sur le capot 16 et donc il n'est pas possible de générer une flamme.

Un utilisateur non intentionnel tel que par exemple un enfant qui essayerait d'appuyer sur le capot 16 ne parviendrait donc pas à générer une flamme dans le briquet.

Un tel agencement incliné de la partie active de l'organe de sécurité, en position verrouillée du mécanisme de sécurité, est particulièrement avantageux par rapport à un agencement vertical, car un utilisateur non autorisé appuyant fortement sur le capot 16 et l'organe de sécurité risquerait de déverrouiller par la force le mécanisme de sécurité si l'agencement de la partie active était vertical.

Par ailleurs, avec un tel agencement vertical de la partie active de l'organe de sécurité, le risque de déverrouillage par la force serait encore plus élevé si l'utilisateur non autorisé exerçait un effort incliné par rapport à la verticale avec plus ou moins la même orientation que la partie active.

La sécurité vis-à-vis d'utilisateur non autorisé se trouve donc accrue avec l'agencement prévu par l'invention.

Compte tenu du fait que l'organe de sécurité se trouve dans une position qui est excentrée par rapport au capot et plus particulièrement à la partie du capot sur laquelle l'effort doit être exercé pour générer la flamme, le mécanisme de sécurité selon l'invention est donc plus fiable que ceux de l'art antérieur évoqués précédemment.

On a pu constater que les efforts exercés sur le capot du briquet afin de provoquer son enfoncement et donc la génération d'une flamme sont généralement exercés suivant l'axe longitudinal ZZ' ou suivant une direction inclinée par rapport à cet axe.

En suivant cette constatation, il s'avère que le mécanisme de sécurité proposé dans le briquet décrit dans le document US 5 145 358 est moins fiable que celui de la présente invention.

En effet, un effort exercé par un utilisateur non intentionnel tel qu'un enfant suivant une direction inclinée par rapport à l'axe longitudinal de déplacement de l'actionneur peut permettre le déplacement de la partie rainurée aménagée sur le capot dudit actionneur et formant verrou, déverrouillant ainsi le mécanisme de sécurité.

Au contraire, selon la présente invention, la demanderesse a prévu d'incliner la partie active 46 de l'organe de sécurité par rapport à l'axe longitudinal ZZ' de l'actionneur en direction dudit actionneur de manière à ce que, même sous l'action d'un effort exercé suivant une direction oblique par rapport à l'axe longitudinal ZZ', la partie active de l'organe de sécurité reste disposée contre la butée 34, maintenant ainsi le blocage du dispositif de génération d'une flamme.

Pour déverrouiller le mécanisme de sécurité 30 selon l'invention, il est nécessaire de faire pivoter l'organe de sécurité 32 autour de l'axe de pivotement 42 afin d'écarter de la butée et du briquet la partie active 46 dudit organe de sécurité et de l'amener en regard du logement 37.

La partie active 46 de l'organe de sécurité pivote en sens inverse du mouvement imposé par l'utilisateur à la partie d'appui 40 de cet organe et qui est indiqué par la flèche F1 sur la figure 2a.

Le mouvement de pivotement de l'organe de sécurité est effectué indépendamment du mouvement de l'actionneur, celui-ci restant immobile pendant le déplacement dudit organe de sécurité.

Le déplacement du mécanisme de sécurité de la position verrouillée de la figure 2a à la position déverrouillée de la figure 2b est obtenu par l'utilisateur du briquet en exerçant un effort tangentiel sur la partie d'appui 40 de l'organe de sécurité 32, de manière à faire tourner celle-ci autour de l'axe de pivotement 42, l'effort étant exercé en direction du capot de l'actionneur.

Le mouvement exercé par l'utilisateur est facilité par la présence, d'une part, d'une surface rainurée sur la partie d'appui 40 et, d'autre part, du bossage 44 de cette partie d'appui.

Comme représenté sur la figure 2a, l'effort de poussée exercé par l'utilisateur autorisé est indiqué par la flèche notée F1 qui, initialement, est disposée au moins horizontalement, l'utilisateur pouvant en effet, d'emblée, exercer sur la partie d'appui de l'organe de sécurité 32 un effort suivant une direction formant une légère inclinaison par rapport à l'horizontale.

Comme représenté à la figure 2b, lorsque le mouvement de pivotement de l'organe de sécurité a été effectué dans le sens indiqué par la flèche de la figure 2a, l'effort F1 exercé par l'utilisateur sur la partie d'appui dudit organe de sécurité et, plus particulièrement, sur le bossage 44 de celui-ci, est dirigé suivant un axe formant avec l'horizontale une inclinaison encore plus accentuée qu'auparavant, facilitant ainsi l'application d'un second effort F2 dirigé suivant la direction longitudinale ZZ' afin de déplacer l'actionneur de sa position de repos à sa position active, comme indiqué sur les figures 2b et 2c.

En effet, le fait que les directions d'application des efforts F1 et F2 (figure 2b) forment entre elles un angle α inférieur à 90° facilite l'enchaînement des deux efforts.

Il convient de noter que lorsque l'effort initial appliqué par l'utilisateur pour faire pivoter l'organe de sécurité autour de son axe n'est pas horizontal mais présente déjà une certaine inclinaison par rapport à l'horizontale, alors l'effort F₁ exercé par l'utilisateur sur l'organe de sécurité, ainsi que représenté sur la figure 2b, forme un angle α d'autant plus petit avec la direction longitudinale (axe ZZ') de déplacement de l'actionneur, facilitant par là même la mise en oeuvre du briquet.

Comme représenté sur la figure 2b et indiqué ci-dessus, en position déverrouillée, la partie active 46 de l'organe de sécurité 32 est disposée verticalement en regard du logement 37 et, sous l'effet du second effort noté F2 sur les figures 2b et 2c, s'engage à l'intérieur dudit logement.

Il convient de noter que le mouvement de pivotement de l'organe de sécurité 32 possède une amplitude qui correspond à l'angle formé entre la partie active dudit organe et l'axe de déplacement longitudinal de l'actionneur.

L'amplitude de ce mouvement est de préférence faible pour ne pas rendre le briquet d'utilisation trop difficile par l'utilisateur autorisé.

Comme représenté sur la figure 2d, lorsque l'utilisateur cesse d'exercer un effort F₂ sur le capot 16 de l'actionneur, celui-ci est ramené à sa position initiale de repos identique à celle de la figure 2a sous l'action d'un ressort non représenté sur les figures, connu dans ce type de briquet et qui a été comprimé au cours du déplacement de l'actionneur entre les figures 2b et 2c.

Lors de ce mouvement ascendant, la partie active 46 de l'organe de sécurité remonte à l'intérieur du logement 37 et, en sortant de celui-ci, se retrouve soumise à la seule action du ressort 48, la ramenant ainsi à nouveau en position inclinée contre la butée 34.

Le mécanisme de sécurité est ainsi ramené à sa position verrouillée dans laquelle le dispositif de génération d'une flamme est bloqué.

Les figures 4a à 4e illustrent un deuxième mode de réalisation d'un briquet selon l'invention.

On rappelle que les éléments décrits en référence aux figures 2a à 2d, à l'exception du capot 16 et de l'organe de sécurité 32, restent les mêmes et conservent les mêmes références que celles desdites figures.

En effet, dans ce deuxième mode de réalisation, seules les structures du capot et de l'organe de sécurité sont modifiées par rapport à celles du premier mode de réalisation.

Suivant ce deuxième mode de réalisation, le briquet 60 comporte également un mécanisme de sécurité 62 comprenant un organe de sécurité 64 coopérant avec une butée 34 solidaire dudit briquet.

Comme représenté de manière plus détaillée sur la figure 4b, l'organe de sécurité 64 comporte une partie d'appui 66 dont la fonction est analogue à celle de la partie d'appui 40 de la figure 3a et qui est aménagée autour d'un axe de pivotement 68.

Cet axe de pivotement lie l'organe de sécurité 64 au capot 70 de manière identique à l'organe de sécurité 32 des figures 3a à 3c.

L'organe de sécurité 64 comporte également deux parties l'une dite active, notée 72, destinée à venir contre la butée 34 lorsque l'organe de sécurité est en position verrouillée, telle que représentée sur la figure 4a, et une partie dite non active 74 qui est destinée à être positionnée entre le capot 70 de l'actionneur et le corps dudit actionneur.

De façon analogue à ce qui a été décrit pour l'organe de sécurité 32 représenté sur les figures 2 et 3, l'organe de sécurité 64 comporte une partie d'appui 66 aménagée autour de l'axe de pivotement 68 , la partie active 72 se présentant sous la forme d'une aile rattachée à ladite partie d'appui 66, et la partie non active 74 se présentant également sous la forme d'une aile rattachée à la partie d'appui 66.

La partie d'appui 66 est rainurée et comporte également un bossage 76 qui est visible sur les figures 4a et 4b.

Lorsque l'organe de sécurité est installé sur le briquet, ledit organe de sécurité est fixé à l'actionneur par l'intermédiaire de son axe de pivotement 68 de façon identique à la fixation de l'organe de sécurité 32 sur l'actionneur 14 ainsi que représenté sur la figure 3c.

Par ailleurs, la partie non active 74 de l'organe de sécurité est maintenue en appui dans un logement 78 aménagé entre le capot 70 et le corps de l'actionneur 14 (figure 4a), dans une position empêchant son pivotement.

Il convient de noter que l'aile formant la partie non active 74 de l'organe de sécurité présente une épaisseur réduite par rapport à l'épaisseur de la partie d'appui 66 ainsi que de l'autre aile 72.

Cette différence d'épaisseur va conférer à l'organe de sécurité 64 une certaine élasticité lui permettant de se déformer élastiquement, de façon limitée, lors du mouvement de pivotement autour de l'axe 68.

On notera que lorsque l'organe de sécurité est installé sur le briquet, les parties active 72 et non active 74 forment naturellement entre elles un angle inférieur à 90°, afin de conférer à la partie active 72 une position inclinée par rapport à l'axe longitudinal ZZ' lorsque le mécanisme de sécurité est en position verrouillée.

Dans cette position représentée sur la figure 4a, le mécanisme de sécurité 62 selon l'invention est en position verrouillée et la partie active 72 de l'organe de sécurité est agencée en position inclinée contre la butée 34, ce qui procure une sécurité renforcée vis-à-vis d'utilisateurs non autorisés conformément aux explications données plus haut en référence aux figures 2a à 3c.

De façon analogue à ce qui a été dit pour le premier mode de réalisation, pour passer de la position verrouillée du mécanisme de sécurité, représentée à la figure 4a, à la position déverrouillée de celui-ci et représentée à la figure 4c, l'utilisateur du briquet se sert du bossage 76 pour faire effectuer un mouvement de pivotement à la partie active 72 de l'organe de sécurité 64 autour de son axe 68, amenant ainsi cette partie active 72 en regard du logement 37.

Comme indiqué précédemment en référence aux figures 2 et 3 du premier mode de réalisation de l'invention, l'inclinaison par rapport à l'horizontale et à l'axe ZZ' de l'effort exercé par l'utilisateur sur l'organe de sécurité en fin du mouvement de pivotement permet d'enchaîner facilement ce mouvement avec le mouvement de déplacement de l'actionneur suivant l'axe ZZ'.

Comme représenté sur la figure 4d, la partie active 72 de l'organe de sécurité s'engage dans le logement 37 au fur et à mesure que l'utilisateur exerce une pression verticale descendante sur l'actionneur 14.

Lorsque la pression exercée par l'utilisateur sur l'actionneur cesse, celui-ci remonte sous l'action exercée par un ressort non visible sur les figures et, de retour dans sa position de repos, représentée sur la figure 4e, l'organe de sécurité revient naturellement dans sa position verrouillée du fait de la déformation élastique qu'il avait subie entre les positions représentées sur les figures 4a et 4c.

Les figures 5a à 5d illustrent un troisième mode de réalisation de l'invention dans lequel l'organe de sécurité forme une seule et même pièce avec l'actionneur.

Tous les éléments qui font partie du briquet décrit dans les deux premiers modes de réalisation, à l'exception toutefois du capot, de l'organe de sécurité et de sa butée, ne sont pas modifiés dans ce mode de réalisation et, lorsqu'ils sont repris, conservent les mêmes références que précédemment.

Comme représenté partiellement à la figure 5a, le briquet selon un troisième mode de réalisation repéré par la référence générale notée 90, comporte l'actionneur 14 identique à celui représenté sur les figures 2 et 4, à l'exception toutefois du capot 92 de l'actionneur 14.

Dans ce mode de réalisation, le briquet comporte un mécanisme de sécurité 94 comportant un organe de sécurité 96 qui fait partie intégrante de l'actionneur, en ce sens qu'il est solidaire du capot 92 par l'intermédiaire d'un bras incurvé 98.

L'organe de sécurité 96 comprend deux pièces : une tête d'actionnement notée 100 et une partie dite active 102 qui s'étend à partir de la tête 100 et du bras 98 en formant une aile.

Le bras présente une forme générale de U dont la concavité est tournée en direction de la tête d'actionnement 100.

Ce bras constitue en quelque sorte une articulation de l'organe de sécurité par rapport au capot 92 de l'actionneur.

La tête d'actionnement 100 et l'aile 102 confèrent à l'organe de sécurité 96 une forme générale de T dont la tête est constituée de ladite tête d'actionnement et qui possède une jambe formée de ladite aile.

La figure 5b montre la tête d 'actionnement de l'organe de sécurité en vue de dessus.

L'organe de sécurité 96 et le capot 92 sont reliés par le bras 98 incurvé dont l'épaisseur est réduite par rapport à celle du reste de l'organe de sécurité afin de permettre une déformation élastique limitée dudit bras lors du mouvement de pivotement dudit organe de sécurité.

Le mouvement de pivotement s'effectue par rapport à un axe qui est placé au niveau du bras.

Il est également prévu un espace 104 entre la tête d'actionnement 100 et le capot 92 de l'actionneur afin de permettre à ladite tête d'actionnement de se déplacer en direction dudit capot, lors du mouvement de pivotement de l'organe de sécurité vers sa position déverrouillée.

Toutefois, il convient de remarquer sur la figure 5b que le capot 92 possède par rapport à son axe médian XX' deux parties formant saillie en direction de deux concavités aménagées dans la tête d'actionnement 100 et qui sont chacune symétriques par rapport à l'axe médian précédemment cité.

Le capot comporte également deux bras notés 101 et 103 munis à leurs extrémités débouchantes de deux épaulements 101 a et 103a tournés vers l'extérieur.

Les extrémités débouchantes des bras pourvues d'épaulement sont engagées à l'intérieur de la partie du briquet ceinturée par la pièce 18 de la figure 1 et permettent de lier le capot au reste du briquet grâce aux épaulements prenant appui sur des parois 105a et 105b du briquet partiellement représentées en pointillés sur la figure 5a. Ces extrémités facilitent également le guidage du déplacement axial du capot.

De tels bras existent également sur les briquets représentés sur les figures précédentes bien qu'ils n'y soient pas représentés.

L'espace 104 est ainsi plus particulièrement aménagé entre chaque partie saillante 92a (respectivement 92b) et la concavité correspondante 100a (respectivement 100b) de la tête d'actionnement.

L'organe de sécurité 96 comporte une partie d'appui notée 100c sur laquelle est exercé l'effort de l'utilisateur afin de permettre à l'organe de sécurité d'effectuer son mouvement de pivotement.

Dans la représentation qui en est faite sur les figures, la partie d'appui constitue une partie seulement de la tête d'actionnement 100.

Sur la figure 5a, l'organe de sécurité est dans sa position verrouillée dans laquelle la partie active 102 dudit organe est agencée dans une position inclinée par rapport à l'axe ZZ' en direction de l'actionneur 14 et est en contact avec une butée 106 aménagée à la partie supérieure d'une paroi 108 le long de laquelle est disposé un bloc 111 dans lequel l'actionneur 14 est disposé.

Dans cette position, il n'est toutefois pas nécessaire que la partie active 102 soit en contact avec la butée 106, le contact ne s'établissant que lorsque l'utilisateur non autorisé du briquet exerce une pression sur le capot 92 en vue de déplacer l'actionneur vers le bas.

On remarquera que l'angle A formé par la partie active 102 avec l'horizontale est inférieur à 90° sur la figure 5a et que cet agencement procure les mêmes avantages que ceux décrits en référence aux deux premiers modes de réalisation.

Le briquet comporte également une autre paroi 110 disposée en regard de la paroi 108 et ménageant ainsi avec celle-ci un logement 112.

De façon analogue à ce qui a été décrit pour les deux premiers modes de réalisation de l'invention, le mouvement de pivotement de l'organe de sécurité 96 est obtenu par suite d'un premier effort tangentiel noté F1 exercé par l'utilisateur autorisé du briquet suivant une direction formant avec l'horizontale, un angle positif ou nul, comme indiqué par la flèche sur la figure 5a.

L'utilisateur exerce cet effort sur la partie d'appui notée 100c de l'organe de sécurité.

Lorsque l'utilisateur a exercé cet effort jusqu'à obtenir un contact entre les parties saillantes 92a et 92b et les concavités respectives 100a et 100b de la tête d'actionnement 100, toute déformation ultérieure est rendue impossible du fait de la disparition de l'espace 104 entre le capot 92 et la tête d'actionnement 100.

L'utilisateur sait alors que le mécanisme de sécurité se trouve dans la position déverrouillée.

La partie active 102 forme avec l'horizontale un angle B qui est sensiblement égal à 90°.

Dans cette position représentée sur la figure 5c, l'utilisateur est naturellement guidé dans le mouvement suivant qui consiste à appuyer sur le capot 92 suivant l'effort F2 d'axe ZZ' afin de déplacer l'actionneur vers le bas. Ceci provient du fait que la direction du premier effort F1 exercé par l'utilisateur à la fin du mouvement de pivotement (figure 5c) forme avec la direction de l'axe ZZ' un angle inférieur à 90°.

Il convient de noter que le capot possède une épaisseur non uniforme et qui est d'ailleurs supérieure dans sa partie disposée en regard de la tête d'actionnement, formant ainsi, comme représenté sur les figures, un plan incliné pour recevoir le doigt de l'utilisateur.

Ainsi, lorsque le mécanisme de sécurité est en position déverrouillée (figure 5c) et que l'utilisateur exerce une pression verticale pour faire descendre l'actionneur à l'intérieur du bloc 111, la partie active 102 de l'organe de sécurité 96 est agencée en regard du logement 112, permettant ainsi à celle-ci de s'y engager au fur et à mesure du mouvement de descente de l'actionneur, pour parvenir en butée au fond du logement 112 lorsque l'actionneur se trouve dans sa position active (figure 5d).

Le retour à la position de repos de l'actionneur et à la position verrouillée du mécanisme de sécurité s'effectue, pour l'utilisateur, en relâchant la pression exercée sur le capot 92, tout comme indiqué pour les deux premiers modes de réalasition.

On revient alors à la position représentée sur la figure 5a.

On notera qu'il est avantageux, dans les trois modes de réalisation précédemment décrits, soit de rendre l'organe de sécurité solidaire du capot de l'actionneur et non du corps de l'actionneur lui même soit que l'organe de sécurité forme une pièce rapportée au capot afin de simplifier la fabrication du briquet selon l'invention.

En effet, avec un mécanisme tel que décrit dans le document US 5 833 448, toute la conception de l'actionneur doit être revue pour mettre en place un tel mécanisme de sécurité, complexifiant et augmentant ainsi les coûts de fabrication du briquet.

La figure 5e illustre une variante de réalisation du briquet représenté sur les figures 5a à 5d dans laquelle seul le positionnement en butée de l'organe de sécurité est modifié.

Le briquet 118 comporte l'actionneur 14 et un bloc 119 dans lequel est inséré l'actionneur et à l'intérieur duquel il peut s'engager quand il est déplacé de sa position de repos vers sa position active.

Un mécanisme de sécurité 120 comporte un organe de sécurité 122 qui est solidaire du capot 124.

L'organe de sécurité comprend la tête d'actionnement 126 et une partie active 128 qui, en position verrouillée du mécanisme de sécurité, est inclinée par rapport à l'axe longitudinal ZZ' vers l'actionneur 14 et est agencée sur la partie supérieure 119a du bloc 119, au lieu de reposer sur le haut de la paroi 106 de la figure 2a.

Plus particulièrement, la partie active 128 est en contact, d'une part, avec la partie supérieure 119a du bloc 119 par une portion qui peut être juste une portion d'un contour (ex. une arête) de cette partie active et, d'autre part, avec le corps vertical de l'actionneur 14 par une autre portion d'un contour.

Ces contacts horizontal et vertical qui peuvent être linéaires dans le cas d'arêtes assurent un calage parfait de la partie active 128, permettant ainsi de résister aussi bien à un effort de poussée vertical qu'à un effort oblique.

On comprend ainsi qu'il n'est pas nécessaire que les portions de la partie active 128 qui sont en contact avec le bloc 119 et l'actionneur 14 aient une grande surface de contact avec ces derniers.

Par ailleurs, l'agencement de la partie active 128 à la partie supérieure 119a du bloc 119 plutôt que sur le haut de la paroi 106 de la figure 2a permet avantageusement de réduire l'encombrement du système à l'intérieur du briquet.

L'espace 132 dans lequel vient se loger la partie active 128 en position déverrouillée peut donc être de dimensions réduites si l'on supprime la paroi 106 de la figure 2a.

Alternativement, si l'on conserve les dimensions de l'espace 132 tout en supprimant la paroi 106 de la figure 2a, on peut recevoir dans le briquet un bloc 119 de plus grandes dimensions.

Tout ce qui vient d'être dit concernant la variante de la figure 5e s'applique également aux briquets représentés sur les autres figures.

## Revendications

1. Briquet (10 ; 60 ; 90) comportant, d'une part, un dispositif de génération d'une flamme dont une partie appelée actionneur (14) est mobile suivant un axe longitudinal (ZZ') entre une position dite de repos, dans laquelle ledit dispositif ne peut générer une flamme et une position dite active, dans laquelle ledit dispositif peut générer une flamme et, d'autre part, un mécanisme de sécurité (30 ; 62 ; 94) mobile entre une position dite verrouillée, dans laquelle ledit mécanisme de sécurité bloque l'actionneur dans sa position de repos, et une position dite déverrouillée permettant audit actionneur de se déplacer vers sa position active, le mécanisme de sécurité comportant un organe de sécurité (32 ; 64 ; 96) ayant une partie dite active (46 ; 72 ; 102 ; 128) qui, en position verrouillée du mécanisme de sécurité, est inclinée par rapport à l'axe longitudinal (ZZ') de l'actionneur de façon à être disposée contre une butée (34 ; 106 ; 14, 119a) et, en position déverrouillée du mécanisme de sécurité, est disposée en regard d'un logement (37 ; 112 ; 132), **caractérisé en ce que** la partie active de l'organe de sécurité étant inclinée en direction de l'actionneur en position verrouillée, l'organe de sécurité comporte une partie dite d'appui (40 ; 66 ; 100c) destinée à effectuer, sous l'action d'un premier effort (F1), un mouvement de pivotement en direction d'une extrémité (14a) de l'actionneur sur laquelle un second effort (F2) est exercé en vue de déplacer ledit actionneur (14) de sa position de repos vers sa position active, ladite partie d'appui étant agencée au niveau de ladite extrémité de l'actionneur.

2. Briquet selon la revendication 1, **caractérisé en ce que**, pour changer de position, la partie active (46 ; 72 ; 102 ; 128) de l'organe de sécurité effectue un mouvement de pivotement par rapport à l'actionneur en s'écartant de ce dernier.

3. Briquet selon la revendication 1, **caractérisé en ce que**, lorsque le mécanisme de sécurité est en position déverrouillée, le premier effort est exercé sur la partie d'appui suivant une direction qui forme un angle inférieur à 90° avec une autre direction suivant laquelle le second effort est exercé sur l'extrémité de l'actionneur.

4. Briquet selon l'une des revendications 1 à 3, **caractérisé en ce que** le mouvement de pivotement est effectué autour d'un axe (42 ; 68).

5. Briquet selon la revendication 4, **caractérisé en ce que** l'organe de sécurité effectue un mouvement de pivotement par rapport à un axe perpendiculaire (42 ; 68) à l'axe longitudinal (ZZ') de déplacement de l'actionneur.

6. Briquet selon l'une des revendications 1 à 5, **caractérisé en ce que** l'organe de sécurité (30 ; 62 ; 94) est maintenu élastiquement dans sa position verrouillée.

7. Briquet selon la revendication 1, **caractérisé en ce que** l'organe de sécurité comporte la partie d'appui (40 ; 66 ; 100c) dont le mouvement de pivotement possède une amplitude correspondant à l'angle d'inclinaison formé entre la partie active et l'axe longitudinal de l'actionneur.

8. Briquet selon l'une des revendications 1 à 7, **caractérisé en ce que** le logement (37 ; 112 ; 132) est allongé suivant un axe parallèle à l'axe longitudinal de déplacement de l'actionneur de telle façon que, en position déverrouillée du mécanisme de sécurité, la partie active de l'organe de sécurité s'engage à l'intérieur dudit logement lorsque l'actionneur passe de sa position de repos à sa position active.

9. Briquet selon l'une des revendications 1 à 8, **caractérisé en ce que** la partie active (46 ; 72 ; 102) de l'organe de sécurité forme une aile.

10. Briquet selon l'une des revendications 1 à 9, **caractérisé en ce que** l'actionneur (14) comporte un capot (16 ; 70 ; 92) sur lequel est exercé un effort en vue de déplacer ledit actionneur de sa position de repos vers sa position active, l'organe de sécurité (32 ; 64 ; 96) étant agencé au niveau dudit capot.

11. Briquet selon l'une des revendications 1 à 10, **caractérisé en ce que** l'organe de sécurité (32 ; 64) forme au moins une pièce rapportée à l'actionneur.

12. Briquet selon les revendications 4 et 11, **caractérisé en ce que** l'organe de sécurité (32 ; 64) est fixé à l'actionneur par l'intermédiaire de son axe de pivotement (42 ; 68).

13. Briquet selon les revendications 1 et 12, **caractérisé en ce que** l'organe de sécurité comporte la partie d'appui (40 ; 66) qui est aménagée autour de l'axe de pivotement (42 ; 68).

14. Briquet selon les revendications 9 et 13, **caractérisé en ce que** l'aile (46 ; 72) de l'organe de sécurité est rattachée à la partie d'appui (40 ; 66).

15. Briquet selon l'une des revendications 1 à 14, **caractérisé en ce que** l'organe de sécurité comporte une partie non active (48c ; 74) qui est maintenue en position par rapport à l'actionneur.

16. Briquet selon les revendications 6, 14 et 15, **caractérisé en ce que** l'organe de sécurité (32) comporte un ressort (48) possédant, d'une part, une portion dite centrale (48a) aménagée à l'intérieur de la partie d'appui (40) dudit organe et autour de l'axe de pivotement (42) et, d'autre part, deux portions dites d'extrémités, l'une (48b) s'étendant le long de l'aile (46) et l'autre (48c) étant confondue avec la partie non active maintenue en position par rapport à l'actionneur.

17. Briquet selon les revendications 6, 14 et 15, **caractérisé en ce que** la partie non active (48c) maintenue en position par rapport à l'actionneur est une aile qui présente une épaisseur réduite par rapport à l'épaisseur de la partie d'appui (40) de l'organe de sécurité.

18. Briquet selon l'une des revendications 15 à 17, **caractérisé en ce que** les parties active (46) et non active (48c) forment entre elles un angle inférieur à 90° lorsque le mécanisme de sécurité (30) est en position verrouillée.

19. Briquet selon l'une des revendications 1, 7 et 13, **caractérisé en ce que** la partie d'appui (40) de l'organe de sécurité est rainurée.

20. Briquet selon l'une des revendications 1, 7, 13 et 19, **caractérisé en ce que** la partie d'appui (40) du mécanisme de sécurité comporte un bossage (44 ; 76).

21. Briquet selon l'une des revendications 1 à 10, **caractérisé en ce que** l'organe de sécurité (96) forme une seule et même pièce avec l'actionneur.

22. Briquet selon les revendications 10 et 21, **caractérisé en ce que** l'organe de sécurité forme une seule et même pièce avec le capot (92).

23. Briquet selon la revendication 22, **caractérisé en ce que** l'organe de sécurité est solidaire du capot par l'intermédiaire d'un bras (98).

24. Briquet selon les revendications 6 et 23, **caractérisé en ce que** le bras (98) présente une forme générale incurvée.

25. Briquet selon les revendications 4 et 24, **caractérisé en ce que** l'axe de pivotement est placé au niveau du bras (98).

26. Briquet selon les revendications 1, 9 et 21, **caractérisé en ce que** l'organe de sécurité (96) comporte, d'une part, une tête d'actionnement (100) formant au moins partiellement la partie d'appui (100c) sur laquelle est exercé l'effort permettant le mouvement de pivotement et, d'autre part, l'aile (102) formant la partie active dudit organe.

27. Briquet selon la revendication 26, **caractérisé en ce que** la tête d'actionnement (100) et l'aile (102) confèrent à l'organe de sécurité (96) une forme générale de T possédant une jambe qui est formée de ladite aile.

28. Briquet selon la revendication 26 ou 27, **caractérisé en ce qu'**un espace (104) est aménagé entre la tête d'actionnement et l'actionneur.

## Patentansprüche

1. Feuerzeug (10; 60; 90), das einerseits eine Vorrichtung zur Erzeugung einer Flamme umfasst, wovon ein Teil, der Betätiger (14) genannt wird, auf einer Längsachse (ZZ') zwischen einer so genannten Ruheposition, in der die Vorrichtung keine Flamme erzeugen kann, und einer so genannten aktiven Position, in der die Vorrichtung eine Flamme erzeugen kann, beweglich ist, und andererseits einen Sicherheitsmechanismus (30; 62; 94) umfasst, der zwischen einer so genannten verriegelten Position, in der der Sicherheitsmechanismus den Betätiger in seiner Ruheposition blockiert, und einer so genannten entriegelten Position, in der sich der Betätiger in seine aktive Position verlagern kann, beweglich ist, wobei der Sicherheitsmechanismus ein Sicherheitsorgan (32; 64; 96) umfasst, das einen so genannten aktiven Teil (46; 72; 102; 128) besitzt, der in der verriegelten Position des Sicherheitsmechanismus in Bezug auf die Längsachse (ZZ') des Betätigers in der Weise geneigt ist, dass er an einem Anschlag (34; 106; 14, 119a) anliegt, und der in der entriegelten Position des Sicherheitsmechanismus gegenüber einem Aufnahmesitz (37; 112; 132) angeordnet ist, **dadurch gekennzeichnet, dass** das Sicherheitsorgan einen so genannten Abstützteil (40; 66; 100c) umfasst, der dazu bestimmt ist, dann, wenn der aktive Teil des Sicherheitsorgans in Richtung des in der verriegelten Position befindlichen Betätigers geneigt ist, unter der Wirkung einer ersten Kraft (F1) eine Schwenkbewegung in Richtung eines Endes (14a) des Betätigers auszuführen, wobei auf dieses Ende eine zweite Kraft (F2) ausgeübt wird, um den Betätiger (14) aus seiner Ruheposition in seine aktive Position zu verlagern, wobei der Abstützteil auf Höhe des Endes des Betätigers angeordnet ist.

2. Feuerzeug nach Anspruch 1, **dadurch gekennzeichnet, dass** zum Ändern der Position der aktive Teil (46; 72; 102; 128) des Sicherheitsorgans eine Schwenkbewegung in Bezug auf den Betätiger ausführt, indem es sich von diesem Letzteren entfernt.

3. Feuerzeug nach Anspruch 1, **dadurch gekennzeichnet, dass** die erste Kraft dann, wenn sich der Sicherheitsmechanismus in der entriegelten Position befindet, auf den Abstützteil längs einer Richtung ausgeübt wird, die zu der anderen Richtung, in der die zweite Kraft auf das Ende des Betätigers ausgeübt wird, einen Winkel bildet, der kleiner als 90° ist.

4. Feuerzeug nach einem der Ansprüche 1 bis 3, **dadurch gekennzeichnet, dass** die Schwenkbewegung um eine Achse (42; 68) ausgeführt wird.

5. Feuerzeug nach Anspruch 4, **dadurch gekennzeichnet, dass** das Sicherheitsorgan eine Schwenkbewegung in Bezug auf eine Achse (42; 68) ausführt, die zur der Längsachse (ZZ') der Verlagerung des Betätigers senkrecht ist.

6. Feuerzeug nach einem der Ansprüche 1 bis 5, **dadurch gekennzeichnet, dass** das Sicherheitsorgan (30; 62; 94) in seiner verriegelten Position elastisch gehalten wird.

7. Feuerzeug nach Anspruch 1, **dadurch gekennzeichnet, dass** das Sicherheitsorgan den Abstützteil (40; 66; 100c) umfasst, dessen Schwenkbewegung eine Amplitude besitzt, die dem Neigungswinkel entspricht, der zwischen dem aktiven Teil und der Längsachse des Betätigers gebildet wird.

8. Feuerzeug nach einem der Ansprüche 1 bis 7, **dadurch gekennzeichnet, dass** der Aufnahmesitz (37; 112; 132) längs einer Achse, die zu der Längsachse der Verlagerung des Betätigers parallel ist, lang gestreckt ist, so dass der aktive Teil des Sicherheitsorgans in der entriegelten Position des Sicherheitsmechanismus mit dem Innenraum des Aufnahmesitzes in Eingriff ist, wenn sich der Betätiger aus seiner Ruheposition in die aktive Position bewegt.

9. Feuerzeug nach einem der Ansprüche 1 bis 8, **dadurch gekennzeichnet, dass** der aktive Teil (46; 72; 102) des Sicherheitsorgans einen Flügel bildet.

10. Feuerzeug nach einem der Ansprüche 1 bis 9, **dadurch gekennzeichnet, dass** der Betätiger (14) eine Kappe (16; 70; 92) umfasst, auf die eine Kraft ausgeübt wird, um den Betätiger aus seiner Ruheposition in seine aktive Position zu verlagern, wobei das Sicherheitsorgan (32; 64; 96) auf Höhe der Kappe angeordnet ist.

11. Feuerzeug nach einem der Ansprüche 1 bis 10, **dadurch gekennzeichnet, dass** das Sicherheitsorgan (32; 64) wenigstens ein an den Betätiger angefügtes Teil bildet.

12. Feuerzeug nach den Ansprüchen 4 und 11, **dadurch gekennzeichnet, dass** das Sicherheitsorgan (32; 64) an den Betätiger über seine Schwenkachse (42; 68) befestigt ist.

13. Feuerzeug nach den Ansprüchen 1 und 12, **dadurch gekennzeichnet, dass** das Sicherheitsorgan den Abstützteil (40; 66) umfasst, der um die Schwenkachse (42; 68) angeordnet ist.

14. Feuerzeug nach den Ansprüchen 9 und 13, **dadurch gekennzeichnet, dass** der Flügel (46; 72) des Sicherheitsorgans an dem Abstützteil (40; 66) befestigt ist.

15. Feuerzeug nach einem der Ansprüche 1 bis 14, **dadurch gekennzeichnet, dass** das Sicherheitsorgan einen inaktiven Teil (48c; 74) umfasst, der in Bezug auf den Betätiger in seiner Position gehalten wird.

16. Feuerzeug, nach den Ansprüchen 6, 14 und 15, **dadurch gekennzeichnet, dass** das Sicherheitsorgan (32) eine Feder (48) umfasst, die einerseits einen so genannten Mittelabschnitt (48a) umfasst, der in dem Abstützteil (40) des Organs und um die Schwenkachse (42) angeordnet ist, und andererseits zwei so genannte Endabschnitte umfasst, wovon sich einer (48b) längs des Flügels (46) erstreckt und der andere (48c) mit dem inaktiven Teil, der in Bezug auf den Betätiger in seiner Position gehalten wird, zusammenfällt.

17. Feuerzeug nach den Ansprüchen 6, 14 und 15, **dadurch gekennzeichnet, dass** der inaktive Teil (48c), der in Bezug auf den Betätiger in seiner Position gehalten wird, ein Flügel ist, der eine in Bezug auf die Dicke des Abstützteils (40) des Sicherheitsorgans verringerte Dicke aufweist.

18. Feuerzeug nach einem der Ansprüche 15 bis 17, **dadurch gekennzeichnet, dass** der aktive Teil (46) und der inaktive Teil (48c) zwischen sich einen Winkel bilden, der kleiner als 90° ist, wenn sich der Sicherheitsmechanismus (30) in der verriegelten Position befindet.

19. Feuerzeug nach einem der Ansprüche 1, 7 und 13, **dadurch gekennzeichnet, dass** der Abstützteil (40) des Sicherheitsorgans gerillt ist.

20. Feuerzeug nach einem der Ansprüche 1, 7, 13 und 19, **dadurch gekennzeichnet, dass** der Abstützteil (40) des Sicherheitsmechanismus einen Höcker (44; 76) aufweist.

21. Feuerzeug nach einem der Ansprüche 1 bis 10, **dadurch gekennzeichnet, dass** das Sicherheitsorgan (96) einteilig mit dem Betätiger ausgebildet ist.

22. Feuerzeug nach den Ansprüchen 10 und 21, **dadurch gekennzeichnet, dass** das Sicherheitsorgan einteilig mit der Kappe (92) ausgebildet ist.

23. Feuerzeug nach Anspruch 22, **dadurch gekennzeichnet, dass** das Sicherheitsorgan mit der Kappe über einen Arm (98) fest verbunden ist.

24. Feuerzeug nach den Ansprüchen 6 und 23, **dadurch gekennzeichnet, dass** der Arm (98) eine gekrümmte allgemeine Form aufweist.

25. Feuerzeug nach den Ansprüchen 4 und 24, **dadurch gekennzeichnet, dass** die Schwenkachse auf Höhe des Arms (98) angeordnet ist.

26. Feuerzeug nach den Ansprüchen 1, 9 und 21, **dadurch gekennzeichnet, dass** das Sicherheitsorgan (96) einerseits einen Betätigungskopf (100) umfasst, der wenigstens teilweise den Abstützteil (100c) bildet, auf den die Kraft ausgeübt wird, die die Schwenkbewegung ermöglicht, und andererseits den Flügel (102) umfasst, der den aktiven Teil des Organs bildet.

27. Feuerzeug nach Anspruch 26, **dadurch gekennzeichnet, dass** der Betätigungskopf (100) und der Flügel (102) dem Sicherheitsorgan (96) eine allgemeine T-Form verleihen, wovon der Schaft aus dem Flügel gebildet ist.

28. Feuerzeug nach Anspruch 26 oder 27, **dadurch gekennzeichnet, dass** zwischen dem Betätigungskopf und dem Betätiger ein Zwischenraum (104) vorhanden ist.

## Claims

1. A lighter (10 ; 60 ; 90) comprising, on the one hand, a flame generation device whereof a portion called actuator (14) is mobile along a longitudinal axis (ZZ') between a so-called rest position, wherein said device cannot generate a flame, and a so-called active position, wherein said device can generate a flame and, on the other hand, a safety mechanism (30 ; 62 ; 94) mobile between a so-called locked position wherein said safety mechanism blocks the actuator in its rest position and a so-called unlocked position enabling said actuator to move toward its active position, the safety mechanism comprising a safety member (32 ; 64 ; 96) having a so-called active portion (46 ; 72 ; 102 ; 128) which, in the locked position of the safety mechanism, is tilted with respect to the longitudinal axis (ZZ') of said actuator so as to be disposed against an abutment (34 ; 106 ; 14, 119a) and, in the unlocked position of the safety mechanism, is disposed facing a housing (37 ; 112 ; 132), **characterized in that** the active portion of the safety member being tilted toward the actuator in the locked position, the safety member comprises a so-called bearing portion (40 ; 66 ; 100c) which is adapted, under the action of a first force (F1), to make a pivoting motion towards one end (14a) of the actuator to which a second force (F2) is applied to displace said actuator (14) from its rest position towards its active position, said bearing portion being arranged at the level of said end of the actuator.

2. A lighter according to claim 1, **characterized in that**, to change position, the active portion (46 ; 72 ; 102 ; 128) of the safety member pivots with respect to the actuator while moving away from it.

3. A lighter according to claim 1, **characterized in that**, when the safety mechanism is in the unlocked position, the first force is applied to the bearing portion in a direction forming an angle less than 90° with another direction along which the second force is applied to the end of the actuator.

4. A lighter according to one of claims 1 to 3, **characterized in that** the pivoting motion is executed about an axis (42 ; 68).

5. A lighter according to claim 4, **characterized in that** the safety member pivots about an axis (42 ; 68) perpendicular to the longitudinal axis of movement (ZZ') of the actuator.

6. A lighter according to one of claims 1 to 5, **characterized in that** the safety member (30 ; 62 ; 94) is elastically maintained in its locked position.

7. A lighter according to claim 1, **characterized in that** the safety member comprises the bearing portion (40 ; 66 ; 100c) whose pivotal movement has an amplitude corresponding to the angle of tilt formed between the active portion and the longitudinal axis of the actuator.

8. A lighter according to one of claims 1 to 7, **characterized in that** the housing (37 ; 112 ; 132) is elongated along an axis parallel to the longitudinal axis of displacement of the actuator such that, in the unlocked position of the safety mechanism, the active portion of the safety member engages in said housing when the actuator passes from its rest position to its active position.

9. A lighter according to one of claims 1 to 8, **characterized in that** the active portion (46 ; 72 ; 102) of the safety member forms a flange.

10. A lighter according to one of claims 1 to 9, **characterized in that** the actuator (14) comprises a cap (16 ; 70 ; 92) to which a force is applied for displacing said actuator from its rest position to its active position, the safety member (32 ; 64 ; 96) being provided at the level of said cap.

11. A lighter according to one of claims 1 to 10, **characterized in that** the safety member (32 ; 64) forms at least one component mounted on the actuator.

12. A lighter according to claims 4 and 11, **characterized in that** the safety member (32 ; 64) is fixed to the actuator via its pivotal axis (42 ; 68).

13. A lighter according to claims 1 and 12, **characterized in that** the safety member comprises the bearing portion (40 ; 66) which is arranged about the pivotal axis (42 ; 68).

14. A lighter according to claims 9 and 13, **characterized in that** the flange (46 ; 72) of the safety member is mounted on the bearing portion (40 ; 66).

15. A lighter according to one of claims 1 to 14, **characterized in that** the safety member comprises an inactive portion (48c ; 74) which is maintained in position with respect to the actuator.

16. A lighter according to claims 6, 14 and 15, **characterized in that** the safety member (32) comprises a spring (48) having, on the one hand, a so-called central portion (48a) arranged inside the bearing portion (40) of said member and around the pivotal axis (42) and, on the other hand, two so-called end portions, one (48b) extending along the flange (46) and the other (48c) merging with the inactive portion maintained in position with respect to the actuator.

17. A lighter according to claims 6, 14 and 15, **characterized in that** the inactive portion (48c) maintained in position with respect to the actuator is a flange which has a reduced thickness compared with the thickness of the bearing portion (40) of the safety member.

18. A lighter according to one of claims 15 to 17, **characterized in that** the angle formed between the active (46) and inactive (48c) portions is less than 90° when the safety mechanism (30) is in the locked position.

19. A lighter according to one of claims 1, 7 and 13, **characterized in that** the bearing portion (40) of the safety member is grooved.

20. A lighter according to one of claims 1, 7, 13 and 19, **characterized in that** the bearing portion (40) of the safety mechanism comprises a boss(44 ; 76).

21. A lighter according to one of claims 1 to 10, **characterized in that** the safety member (96) forms one and the same member with the actuator.

22. A lighter according to claims 10 and 21, **characterized in that** the safety member forms one and the same member with the cap (92).

23. A lighter according to claim 22, **characterized in that** the safety member is connected to the actuator via an arm (98).

24. A lighter according to claims 6 and 23, **characterized in that** the arm (98) has a curved general shape.

25. A lighter according to claims 4 and 24, **characterized in that** the pivotal axis is placed at the level of the arm (98).

26. A lighter according to claims 1, 9, and 21, **characterized in that** the safety member (96) comprises, on the one hand, an actuating head (100) at least partially forming the bearing portion (100c) to which the force is applied to execute the pivoting motion and, on the other hand, the flange (102) forming the active portion of said member.

27. A lighter according to claim 26, **characterized in that** the actuating head (100) and flange (102) confer on the safety member (96) a general T-shape having a leg that is formed of said flange.

28. A lighter according to claim 26 or 27, **characterized in that** a space (104) is provided between the actuating head and the actuator.
